# EUROPÄISCHE PATENTSCHRIFT

(11) **EP 0 569 519 B1**
(45) Veröffentlichungstag und Bekanntmachung des Hinweises auf die Patenterteilung: **27.03.1996**
(21) Anmeldenummer: 92905889.9
(22) Anmeldetag: 24.12.1991
(51) Int. Cl.: D05B 23/00

(54) **VORRICHTUNG ZUR HERSTELLUNG VON NÄHTEN AN DREIDIMENSIONALEN GEGENSTÄNDEN**
DEVICE FOR PRODUCING SEAMS IN THREE-DIMENSIONAL OBJECTS
DISPOSITIF DE FORMATION DE COUTURES SUR DES OBJETS TRIDIMENSIONNELS

(30) Priorität: 31.01.1991 DE 4102840
(43) Veröffentlichungstag der Anmeldung: 18.11.1993
(73) Patentinhaber: MOLL AUTOMATISCHE NÄHSYSTEME GmbH, D-52477 Alsdorf (DE)
(72) Erfinder: Moll, Philipp, 52076 Aachen (DE)
(86) Internationale Anmeldenummer: EP9102508
(87) Internationale Veröffentlichungsnummer: WO9213986

(56) Entgegenhaltungen:
- EP-A- 0 344 400
- DE-A- 3 338 405
- GB-A- 2 119 965
- US-A- 4 989 525
- WORLD PATENTS INDEX LATEST Section Ch, Week 8811, 8. Februar 1988 Derwent Publications Ltd., London, GB; Class F, AN 88-074833/11 & JP-A-63029690 (AGENCY OF INDUSTRIAL SCIENCE AND TECHNOLOGY) 22.Juli 1986

## Beschreibung

Die Erfindung betrifft eine Vorrichtung zur Herstellung von Nähten an dreidimensionalen Gegenständen aus Stoffen wie textilen Geweben, Leder, Kunststoff oder ähnlichem. Solche Vorrichtungen werden benutzt für die Herstellung von Bekleidung, von Polstern für Sitzmöbel und Automobile sowie für die Schuhherstellung.

Üblicherweise werden dreidimensionale Gegenstände wie Hüllen aus Stoff dadurch hergestellt, daß vorgefertigte zweidimensionale Zuschnitte flach aufeinanderliegend mit einer Nähmaschine vernäht werden. Dabei werden die beiden Zuschnitte in einem genau festgelegten Abstand von den Schnittkanten miteinander vernäht. Die Zuschnitte sind zuvor mit Markierungen versehen worden, die beim Nähen miteinander zur Deckung kommen müssen, wobei es auch erforderlich ist, die Zuschnitte während des Nähens relativ zueinander zu verschieben. Das Zusammenfügen der Zuschnitte mit einer Nähmaschine ist sehr zeitaufwendig und erfordert ein hohes Maß an Routine der Bedienungsperson, die die Zuschnitte führen und die Nähmaschine bedienen muß. Die Leistungsmöglichkeiten der Nähmaschine werden durch die relativ langsame manuelle Kontrolle nicht ausgenutzt. Der Vorschub der Stoffe erfolgt durch die Nähmaschine intermittierend zwischen den Einstichbewegungen der Nadel.

Aus DE 33 38 405 A1 ist eine Vorrichtung zum Herstellen dreidimensionaler mit Nähten versehener Artikel bekannt, bei der an einem Manipulator in Form eines Roboterarmes eine Nähmaschine befestigt ist. Diese Nähmaschine wird von dem Manipulator so bewegt, daß sie entlang der vorgesehenen Nahtlinie der beiden zu vernähenden Zuschnitte geführt wird. Eine Unterfadenspule greift unter die zu vernähenden Zuschnitte und ein Niederhalter drückt gegen den oberen Zuschnitt. Der untere Zuschnitt wird von einem Borstenbett gestützt, durch das sich die Unterfadenspule hindurchbewegt.

Eine ähnliche Nähvorrichtung ist aus EP 0 344 400 A1 bekannt. Auch hier ist an dem Manipulatorarm eines Roboters eine Nähmaschine befestigt, deren Einzelheiten jedoch nicht beschrieben sind.

Bei den bekannten Vorrichtungen, bei denen eine Nähmaschine von einem Manipulator in einem dreidimensionalen System bewegt wird, besteht eine Schwierigkeit darin, eine saubere und verzugsfreie Naht zu erhalten und den Nähvorgang gleichwohl mit hoher Arbeitsgeschwindigkeit durchzuführen.

Der Erfindung liegt die Aufgabe zugrunde, eine Vorrichtung der Herstellung von Nähten an dreidimensionalen Gegenständen zu schaffen, die bei hoher Nähgeschwindigkeit die Erzeugung von einwandfreien und verzugs freien Nähten ermöglicht.

Die Lösung dieser Aufgabe erfolgt erfindungsgemäß mit den im Patentanspruch 1 oder 2 angegebenen Merkmalen.

Dazu wird der Manipulatorarm parallel zur zu bildenden Nahtlinie kontinuierlich bewegt und die die Naht bildenden Teile führen eine hierzu parallel gerichtete Ausgleichsbewegung durch, derart, daß die Nadel sich gegenüber dem Nähgut während der eingestochenen Phase ihrer Stichbildebewegung nicht relativ zu diesem bewegt und sie während der ausgestochenen ihrer Stichbildebewegung entlang der der zu bildenden Nahtlinie die Ausgleichsbewegung durchführt.

Die hierzu dienende Vorrichtung umfaßt zwei Lösungsvarianten.

Bei der ersten erfindungsgemäßen Nähvorrichtung weist die Nähmaschine einen Nähkopf auf, wobei entweder die Nähmaschine oder der Nähkopf sich entlang der zu bildenden Nahtlinie bewegen und deren Bewegung derart gesteuert ist, daß sie/er während der eingestochenen Phase der Nadelbewegung relativ zu der das Werkstück tragenden Haltevorrichtung stillstehen. Diese Stillstandsbewegung kann auf unterschiedliche Weise erzeugt werden.
Eine erste Möglichkeit sieht vor, daß der Nähkopf an dem Manipulatorarm linear verschiebbar geführt ist, und zwar derart, daß er während der eingestochenen Phase der Stichbildebewegung der Nadel mit etwa der derselben Geschwindigkeit relativ zum Manipulatorarm entlang der vorgesehenen Nahtlinie zurück bewegt wird und anschließend während der ausgestochenen Phase der Stichbildebewegung der Nadel die verlorene Wegstrecke wieder aufholt. Der Manipulatorarm wird mit konstanter Geschwindigkeit so bewegt, daß der Toolcenterpoint des Manipulators sich mit konstanter Geschwindigkeit entlang der Nahtlinie bewegt, wobei jedoch die Nähmaschine abwechselnd gegenüber dem Toolcenterpoint zurückfällt und dann den Wegverlust wieder aufholt. Hierbei ist an dem Manipulatorarm eine Führung befestigt, die stets parallel zu der vorgesehenen Nahtlinie ausgerichtet wird und entlang der die gesamte Nähmaschine linear geführt ist.

Bei einer weiteren Ausführungsform der Erfindung wird die Haltevorrichtung für das Werkstück mit dem Manipulatorarm bewegt, wobei die gesamte Nähmaschine oder der Nähkopf zur Durchführung der Mitgehbewegung linear bewegt werden, die Nähmaschine oder der Nähkopf -abgesehen von ihren sie in die Ausgangslage rückführenden Bewegungen- aber stationär sind.

Im Rahmen der Erfindung liegt es ferner, die Nähmaschine fest an dem Manipulatorarm anzubringen und den Nähkopf mit seinen Komponenten entlang linearer Verschiebewege so zu bewegen, daß der Nähkopf während der eingestochenen Phase der Stichbildebewegung der Nadel relativ zum Werkstück stillsteht. Auch hierbei kann der Manipulatorarm mit konstanter Geschwindigkeit bewegt werden, während die hin- und hergehenden Ausgleichsbewegungen ausschließlich von dem Nähkopf relativ zur Nähmaschine durchgeführt werden.

Eine kontinuierliche Bewegung des Manipulatorarmes hat den Vorteil, daß die Massen, die intermittierend in Abhängigkeit von den Stichbildebewegungen der Nadel zu bewegen sind, relativ klein gehalten werden können und daß keine gegenseitige Abstimmung zwischen den Manipulatorbewegungen und den Stichbildebewegungen der Nadel erforderlich ist.

Bei den erfindungsgemäßen Nähvorrichtungen wird die Relativbewegung zwischen den Zuschnitten und der Nähmaschine durch den Manipulatorarm erzeugt. Bei der eine stationär angeordnete Haltevorrichtung vorsehenden Lösung muß die Haltevorrichtung nicht unbedingt absolut feststehen, sie kann vielmehr auch so angebracht sein, daß sie beispielsweise gedreht werden kann. Wichtig ist, daß die Nähmaschine selbst keine Vorschubvorrichtung für das Nähgut aufweist, und daß dieses zwischen zwei Stichen, also während der eingestochenen Phase der Stichbildebewegung der Nadel, nicht weitergeschoben wird.

Um eine Relativbewegung des Nähkopfes in bezug auf das Werkstück zwischen zwei Stichen zu ermöglichen, werden zweckmäßigerweise die Stichplatte und der Niederhalter während der ausgestochenen Phase der Nadelbewegung auseinander bewegt. In diesem Zustand wird der Nähkopf oder die Nähmaschine relativ zum Werkstück um eine Stichlänge weiterbewegt. Danach wird das Werkstück zwischen Stichplatte und Niederhalter wieder eingespannt, um während der nächsten eingestochenen Phase der Nadelbewegung eine exakte Position des Werkstückes und eine exakte gegenseitige Zuordnung der zu vernähenden Zuschnitte zu erhalten.

Im folgenden werden unter Bezugnahme auf die Zeichnungen Ausführungsbeispiele der Erfindung näher erläutert.

Es zeigen:
- Fig. 1: eine Haltevorrichtung mit daran fixierten, miteinander zu vernähenden Zuschnitten,
- Fig. 2: eine Darstellung der Haltevorrichtung zusammen mit dem Manipulator und der darin befestigten Nähmaschine,
- Fig. 3: einen Schnitt entlang der Linie III-III von Fig. 2,
- Fig. 4: eine Stirnansicht der Nähmaschine,
- Fig. 5: ein Diagramm der zeitlichen Zuordnung der Bewegungen des Nähkopfes zu den Stichbewegungen der Nadel und
- Fig. 6: eine Seitenansicht einer anderen Ausführungsform, bei der der Nähkopf relativ zur Nähmaschine linear bewegbar ist.

In Fig. 1 ist eine Haltevorrichtung 10 dargestellt, die einzelne Zuschnitte trägt, welche zur Bildung eines dreidimensionalen Hohlgebildes aus Flächenmaterial gegeneinandergesetzt werden. Das herzustellende Werkstück, dessen Zuschnitte an der Haltevorrichtung 10 befestigt werden, besteht im vorliegenden Fall aus der Hülle für eine Armlehne eines Kraftfahrzeugs.

Die Haltevorrichtung 10 weist einen Grundkörper 11 auf, um den ein Zuschnitt 12 in Form eines bandförmigen Streifens herumgelegt wird. Dieser Zuschnitt 12 wird durch Halteplatten 13, die von außen gegen den Zuschnitt gedrückt werden, am Grundkörper 11 fixiert. Der Zuschnitt 12 umschließt den Grundkörper 11. Die Seite des von dem Zuschnitt 12 gebildeten Ringes soll durch einen Zuschnitt 14 in Form eines anzunähenden Seitenteiles verschlossen werden. Der Zuschnitt 14 wird gegen die Seitenfläche des Grundkörpers 11 gesetzt und dort von einer Halteplatte 15, die gegen den Grundkörper gedrückt wird, festgehalten. Das Festhalten der Halteplatten 13 und 15 am Grundkörper 11 kann beispielsweise mit Magneten oder durch Saugwirkung erfolgen.

Die Zuschnitte 12 und 14 sind so groß, daß sie sich in den umlaufenden Rändern überlappen und dort Randstreifen 16 bilden (s. auch Fig. 3). An der Wurzel dieser Randstreifen 16 wird die Naht 17 erzeugt.

Fig. 2 zeigt die Haltevorrichtung 10, die an einem (nicht dargestellten) Halter ortsfest angebracht ist, und eine Nähmaschine 18, die an einem Manipulatorarm 19 angebracht ist. Der Manipulatorarm 19 ist Bestandteil des Manipulators 20, bei dem es sich hier um einen Industrieroboter mit einer Vielzahl von Bewegungsachsen handelt, beispielsweise mit sechs oder acht Bewegungsachsen. Der Manipulator 20 ist numerisch derart gesteuert, daß der Toolcenterpoint, also der Wirkungspunkt eines an dem Manipulatorarm 19 fest angebrachten Werkzeugs, entlang einer vorbestimmten Bewegungsbahn bewegt werden kann. Die Programmierung des Manipulators 20 kann in der Weise erfolgen, daß der Manipulatorarm 19 mit dem daran befestigen Werkzeug entlang der vorgesehenen Bearbeitungslinie manuell in einer Lernphase geführt wird. Die hierbei aufgenommenen Bahnwerte werden gespeichert und anschließend wird der Manipulator 20 so gesteuert, daß der Manipulatorarm 19 dieselben Bewegungen gesteuert ausführt, die in der Lernphase durchgeführt worden sind. Das am Manipulatorarm befestigte Werkzeug besteht im vorliegenden Fall aus der Nähmaschine 18.

Am Manipulatorarm 19 ist eine lineare Führung 21 befestigt, längs der ein Schlitten 22, welcher die Nähmaschine 18 trägt, bewegt werden kann. Die Führung 21 ist quer zur Nadel der Nähmaschine 18 ausgerichtet und sie verläuft parallel zu der zu erzeugenden Nahtlinie 17. Der Schlitten 22 wird von einem (nicht dargestellten) Antrieb angetrieben. Dieser Antrieb kann der Antriebsmotor 23 der Nähmaschine sein, wobei die Schlittenbewegung durch eine von diesem Antriebsmotor 23 bewegte Nockenscheibe erfolgen kann.

Gemäß Fig. 3 treibt der Antriebsmotor 23 der Nähmaschine 18 über einen Riementrieb 24 eine Antriebswelle 25, die in bekannter Weise die Komponenten der Nähmaschine antreibt. Die Nähmaschine weist einen Nähkopf 26 auf, der hier in fester Verbindung zum Nähmaschinengehäuse 18a angeordnet ist. Zum Nähkopf 26 gehören der Nadelhebel 27, der an einer hin- und hergehend gedrehten Welle 28 angebracht ist und die bogenförmige Nadel 29 trägt, eine Stichplatte 30, die ein Widerlager für den doppellagigen Randstreifen 16 bildet und eine Aussparung für den Durchtritt der Nadel 29 aufweist, einen der Stichplatte 30 gegenüberliegenden Niederhalter 31 und einen Schlingenfänger 32, der hinter der Stichplatte 30 angeordnet ist und den Unterfadenvorrat enthält. Die Nadel 29 ist um die Achse der Welle 28 herum gebogen.

Der Randstreifen 16 ist während des Stichs der Nadel 29 zwischen der Stichplatte 30 und dem Niederhalter 31 fest eingespannt. Wenn die Nadel aus dem Randstreifen 16 herausgezogen ist, gehen die Stichplatte 30 und der Niederhalter 31 auseinander, um den Randstreifen freizugeben. Die Öffnungs- und Schließbewegung des Niederhalters 31 wird durch den Nadelhebel 27 gesteuert, der während der ausgestochenen Phase der Nadelbewegung einen Anschlag 33 des Niederhalters 31 mitnimmt, so daß der Niederhalter gegen die Wirkung der Feder 34, die ihn in Richtung auf die Stichplatte 30 zieht, vom Randstreifen 16 abgehoben wird.

Auch die Stichplatte 30 wird während der ausgestochenen Phase der Nadelbewegung vom Randstreifen entfernt. Dies geschieht dadurch, daß ein die Stichplatte 30 tragender Arm 35 durch eine mit der Nadelhebelbewegung synchronisierte Nockensteuerung 36 bewegt wird.

An der Stichplatte 30 bzw. am Niederhalter 31 ist ein Sensor 37 vorgesehen, der das Vorhandensein des Randstreifens 16 erkennt und die Nähmaschine außer Betrieb setzt, wenn ein Randstreifen nicht erkannt wird. Dieser Sensor kann beispielsweise eine Lichtschranke sein, bei der der Lichtsender an der Stichplatte 30 und der Empfänger am Niederhalter 31 angebracht ist.

Gemäß Fig. 4 verläuft der von einer (nicht dargestellten) Garnspule kommende Faden 38 über eine Rolle 39, die von einem Schrittmotor angetrieben wird, und weiter über einen Umlenkstift 40 zu dem im Rhythmus der Nadelbewegung auf- und abbewegbaren Fadengeber 41. Von dort führt der Faden 38 zu einer am Nadelhebel 27 vorgesehenen Fadenbremse 42 und weiter zu dem in der Nähe der Spitze der Nadel 29 vorgesehenen Nadelloch. Der die Rolle 39 treibende Schrittmotor wird in jedem Zyklus nach Beendigung der Aufwärtsbewegung des Fadengebers 41 in Funktion gesetzt, um diejenige Fadenmenge bereitzustellen, die der vorgegebenen Stichlänge entspricht. Eine Andrückrolle drückt den Faden fest gegen die von dem Schrittmotor angetriebene Rolle 39, derart, daß der Faden von der Rolle 39 schlupffrei angetrieben wird. Wenn die Rolle 39 stillsteht, wird sie von dem Schrittmotor festgehalten, so daß kein Nachziehen des Fadens von dem Fadenvorrat durch hinter der Rolle 39 wirkende Zugkräfte möglich ist.

Es sei angenommen, daß der Schlitten 22 sich in seiner in Bewegungsrichtung des Manipulatorarms 19 vorn liegenden Endstellung befindet. In dieser Position stellt die Einstichstelle der Nadel 29 in den Stoff den Toolcenterpoint des Manipulators dar. Der Manipulatorarm 19 wird vom Manipulator 20 so bewegt, daß der Toolcenterpoint sich entlang der vorgesehenen Nahtlinie bewegt.

Der Antriebsmotor 23 der Nähmaschine 18 ist in Abhängigkeit von der Bewegung des Manipulatorarms derart gesteuert, daß die stichlänge (der Weg von Einstich zu Einstich) unabhängig von der Vorschubgeschwindigkeit des Manipulatorarms 19 konstant bleibt. Hierzu wird die von den Weggebern des Manipulators abgeleitete Geschwindigkeitskomponente in Nahtrichtung mit der Geschwindigkeit des Nähmaschinenmotors verglichen. Bevor die Spitze der Nadel 29 in den Randstreifen 16 eindringt, werden die Stichplatte 30 und der Niederhalter 31 gegeneinanderbewegt. Gleichzeitig wird der Schlitten 22 längs der Führung 21 entgegen der von dem Manipulatorarm 19 ausgeführten Vorschubbewegung (längs der vorgesehenen Nahtlinie) bewegt, und zwar mit einer Geschwindigkeit, die der Vorschubgeschwindigkeit entspricht. Dadurch bleibt die Nähmaschine 18 während der eingestochenen Phase der Nadelbewegung relativ zur Haltevorrichtung 10 bzw. zum Werkstück stillstehen, während der Manipulatorarm 19 kontinuierlich weiterbewegt wird. Voraussetzung ist, daß der Manipulatorarm 19 parallel zur vorgesehenen Nahtrichtung ausgerichtet ist. Während der eingestochenen Phase der Nadelbewegung wird der Schlitten 22 längs der Führung 21 wieder in die vordere Endstellung bewegt, während der Manipulatorarm 19 seine kontinuierliche Vorschubbewegung fortsetzt.

Diese Bewegungsverhältnisse sind in Fig. 5 dargestellt. Hier ist in der oberen Darstellung der zeitliche Verlauf der stichbewegungen s der Nadel 29 dargestellt, wobei die Amplitude umso größer ist, je weiter die Nadelspitze aus ihrer Rückzugsposition durch die Stichplatte 30 hindurch vorgeschoben worden ist. In der unteren Darstellung ist die absolute Geschwindigkeit v der Nähmaschine 18 dargestellt, wobei v die konstante Vorschubgeschwindigkeit des Manipulatorarms 19 ist.

Während der ausgestochenen Phase der Nadelbewegung befindet sich die Nähmaschine in ihrer vorderen Endstellung in bezug auf den Manipulatorarm 19 und sie bewegt sich mit der Vorschubgeschwindigkeit v. In der eingestochenen Phase der Nadelbewegung bewegt sich die Nähmaschine 18 längs der Führung 21 in Gegenrichtung zur Vorschubbewegung des Manipulatorarmes, sodaß die Absolutgeschwindigkeit zu Null wird. In der ausgestochenen Phase der Nadelbewegung wird die Nähmaschine 18 wieder in die vordere Endstellung bewegt, wobei sich diese Verschiebebewegung der Vorschubbewegung des Manipulatorarmes 19 überlagert.In der vorderen Endstellung verbleibt der Schlitten 22 solange, bis der nächste Stich ausgeführt wird. Der Antrieb des Schlittens 22 in bezug auf die Führung 21 erfolgt mit den Nadelbewegungen.

Bei dem Ausführungsbeispiel von Fig. 6 ist die Nähmaschine 48 fest und starr mit dem (nicht dargestellten) Manipulatorarm verbunden und die Komponenten des Nähkopfes 26 sind entgegen der vorgesehenen, durch den Pfeil 49 bezeichneten Nährichtung verschiebbar. Die Komponenten der Nähmaschine 48 sind, sofern sie den Komponenten der vorbeschriebenen Nähmaschine 18 entsprechen, mit den selben Bezugszeichen versehen. Die nachfolgende Beschreibung beschränkt sich auf die Unterschiede der Nähmaschine 48 gegenüber der Nähmaschine 18.

Bei der Nähmaschine 48 ist der Nadelhebel 27 nicht starr mit der Welle 28 verbunden, sondern längs dieser Welle verschiebbar. In gleicher Weise ist auch der den Niederhalter 31 tragende Arm mit der Welle 28 drehfest verbunden, jedoch entlang dieser Welle verschiebbar.

Die Verschiebung des Nadelhebels 27 und des Niederhalters 31 erfolgt mit einer von einer Nockenscheibe gesteuerten Gabel 50, die in eine Ringnut einer auf der Welle 28 sitzenden Hülse 51 eingreift und synchron mit dem Nadelantrieb gesteuert ist. In ähnlicher Weise ist auch die Stichplatte 30 und der Schlingenfänger 32 in Richtung des Pfeiles 49 und in Gegenrichtung verschiebbar.

Die Naht 17 wird an dem Werkstück in der Weise genäht, daß der doppellagige Randstreifen 16 von den Zuschnitten nach außen absteht. Im anschluß an die Herstellung der Naht wird das Werkstück gewendet, wobei die bei der Herstellung außenliegenden Flächen nach innen zu liegen kommen.

## Patentansprüche

1. Vorrichtung zur Herstellung von Nähten an Gegenständen, mit einer Haltevorrichtung (10) zum Festhalten von miteinander zu vernähenden Zuschnitten (12,14) und einem Manipulator (20), der parallel zur zu bildenden Nahtlinie gerichtete Relativbewegungen zwischen einem eine Nähmaschine (18) tragenden Manipulatorarm (19) und der Haltevorrichtung (10) ausführt, wobei die Nähmaschine (18) einen Nähkopf (26) und als Stichbildungsmittel, eine Stichplatte (30) als Gegenlager für die Zuschnitte, einen diese gegen die Stichplatte drückenden Niederhalter (31) und eine quer zu den Zuschnitten gerichtete stichbildende Bewegungen ausführende Nadel (29) aufweist,
dadurch gekennzeichnet, daß
sich der Manipulatorarm(19) kontinuierlich bewegt und die Verschiebung des Nähkopfes (26) samt den Stichbildungsmitteln allein oder der gesamten Nähmaschine derart gesteuert ist, daß er/sie sich während der ausgestochenen Phase der Nadelbewegung parallel zur zu bildenden Nahtlinie relativ zum und in Vorschubrichtung des Manipulatorarmes (19) bewegt und er / sie sich während der eingestochenen Phase der Nadelbewegung parallel zur zu bildenden Nahtlinie relativ zum Manipulatorarm entgegen der Vorschubbewegung des Manipulatorarmes (19) mit gleicher Geschwindigkeit bewegt, sodaß sich ein Stillstand der Vorschubbewegung der Nadel (29) gegenüber der Haltevorrichtung (10) ergibt.

2. Vorrichtung zur Herstellung von Nähten an Gegenständen, mit einer Haltevorrichtung (10) zum Festhalten von miteinander zu vernähenden Zuschnitten (12,14) und einem Manipulator (20) mit einem Manipulatorarm (19), der parallel zur zu bildenden Nahtlinie gerichtete Relativbewegungen zwischen der Haltevorrichtung(10) und einer mit der Haltevorrichtung zusammenwirkenden Nähmaschine (18) ausführt, wobei die Nähmaschine (18) einen Nähkopf (26) und als Stichbildungsmittel, eine Stichplatte (30) als Gegenlager für die Zuschnitte, einen diese gegen die Stichplatte drückenden Niederhalter(31) und eine quer zu den Zuschnitten gerichtete stichbildende Bewegungen ausführende Nadel (29) aufweist,
dadurch gekennzeichnet, daß
die Nähmaschine(18) unabhängig vom Manipulatorarm (19) verschiebbar und die Haltevorrichtung(10) am Manipulatorarm(19) befestigt ist und dieser kontinuierlich bewegt wird und daß die Verschiebung der Nähmaschine (18) oder des Nähkopfes (26) so gesteuert wird, daß während der eingestochenen Phase der Nadelbewegung die gesamte Nähmaschine (18) oder der Nähkopf (26) samt den Stichbildungsmitteln allein eine zur Bewegung der Haltevorrichtung(10) gleichschnelle und gleichgerichtete Bewegung ausführt, sodaß ein Stillstand der Relativbewegung der Nadel parallel zur zubildenden Nahtlinie gegenüber der Haltevorrichtung(10) erzielt wird, und daß in der ausgestochenen Phase der Nadelbewegung die gesamte Nähmaschine oder der Nähkopf allein in ihre/seine Ausgangslage zurückbewegt wird.

3. Vorrichtung nach Anspruch 1, dadurch gekennzeichnet, daß sich nur der Nähkopf (26) samt den Stichbildungsmitteln relativ zu dem mit dem Mannipulatorarm (19) fest verbundenen Nähmaschinengehaüse bewegt.

4. Vorrichtung nach einem der Ansprüche 1-3 dadurch gekennzeichnet, daß die Nähmaschine (48) an dem Manipulatorarm (19) in bezug auf das Nähmaschinengehäuse (18a) parallel zur Vorschubrichtung bewegbar ist.

5. Vorrichtung nach einem der Ansprüche 1-4 dadurch gekennzeichnet, daß die Stichplatte (30) und der Niederhalter (31) während der ausgestochenen Phase der Nadelbewegung auseinander bewegt sind und kurz vor Beginn der eingestochenen Phase der Nadelbewegung zum Festhalten des Nähgutes gegeneinander bewegt werden.

6. Vorrichtung nach einem der Ansprüche 1-5 dadurch gekennzeichnet, daß am Nähkopf (26) mindestens ein Sensor (37) zur Ermittlungder Anwesenheit von Nähgut zwischen Niederhalter (31) und Stichplatte (30) vorgesehen ist.

7. Vorrichtung nach einem der Ansprüche 1-6 dadurch gekennzeichnet, daß die Nadel (29) drehfest an einem mit einer Welle (28) verbundenen Nadelarm (27) angebracht und um die Welle (28) herum gekrümmt ist.

8. Vorrichtung nach einem der Ansprüche 1-7 dadurch gekennzeichnet, daß der Antriebsmotor (23) der Nähmaschine (18) in Abhängigkeit von der Bewegung des Manipulatorarmes (19) derart gesteuert ist, daß die Stichlänge unabhängig von der vorschubgeschwindigkeit des Manipulatorarmes (19) konstant bleibt.

9. Vorrichtung nach einem der Ansprüche 1-8 dadurch gekennzeichnet, daß die Nähmaschine einen Fadenvorschub miteinem Schrittmotor aufweist, der für jeden Zyklus der Nadelbewegung eine der eingestellten Stichlänge entsprechende Fadenmenge zur Verfügung stellt.

## Claims

1. Device for making seams on objects, with a damping device (10) for holding the cuttings (12, 14) to be sewn together and a manipulator (20) which carries out relative movements between a manipulator arm (19) carrying a sewing machine (18) and the clamping device (10) which movements are directed parallel to the seam line to be sewn, wherein the sewing machine (18) has a needle head (26) as stitch-forming means, a needle plate (38) as counter surface for the cuttings, a workpiece retainer (31) which presses these against the needle plate and a needle (29) which makes stitch-forming movements directed crosswise to the cuttings,
wherein
the manipulator arm (19) moves continuously and the movement of the needle head (26) together with the stitch-forming means alone, or together with the entire sewing machine, is controlled in such a way that during the withdrawn phase of the needle movement it moves parallel to the seam line to be produced relatively to, and in the feeding direction of, the manipulator arm (19) and during the penetrated phase of the needle movement moves parallel to the seam line to be produced relatively to the manipulator arm and opposite to the feeding direction of the manipulator arm (19) at the same speed, so that there is a dwell of the feeding movement of the needle (29) compared with the clamping device (10).

2. Device for making seams on objects, with a clamping device (10) for holding the cuttings (12, 14) to be sewn together and a manipulator (20) with a manipulator arm (19) which carries out relative movements directed parallel to the seam line to be sewn between the clamping device (10) and a sewing machine (18) working interactively with the clamping device, wherein the sewing machine (18) has a needle head (26) and stitch-forming means, a needle plate (30) as counter surface for the cuttings, a workpiece retainer (31) which presses these against the needle plate and a needle (29) which makes stitch-forming movements directed crosswise to the cuttings,
**wherein**,
the sewing machine (18) is movable independently of the manipulator arm (19) and the clamping device (10) is affixed to the manipulator arm (19) and the latter is continuously moved, and the movement of the sewing machine (18) or the needle head (26) is controlled in such a way that during the penetrated phase of the needle movement the entire sewing machine (18) or the needle head (26) together with the stitch forming means alone carries out a movement of equal speed and equal direction, so that a dwell in the relative movement of the needle parallel to the seam line to be formed is obtained in relation to the clamping device (19) and in the withdrawn phase of the needle movement the entire sewing machine or the needle head alone is moved back to its basic position.

3. Device according to Claim 1, wherein only the needle head (26) together with the stitch-forming means moves relatively to the sewing machine housing firmly connected with the manipulator arm (19).

4. Device according to one of Claims 1 to 3, wherein the sewing machine (48) is movably mounted on the manipulator arm (19) in relation to the sewing machine housing (18a) parallel to the feeding direction.

5. Device according to one of Claims 1 to 4, wherein the needle plate (30) and the retainer (31) are moved apart during the withdrawn phase of the needle movement and shortly before the beginning of the penetrated phase of the needle movement are moved against each other to hold the sewing material.

6. Device according to one of Claims 1 to 5, wherein the needle head (26) has at least one sensor (37) for ascertaining whether sewing material is present between the retainer (31) and the needle plate (30).

7. Device according to one of Claims 1 to 6, wherein the needle (29) is unrotatably fixed to a needle arm (27) connected to a shaft (28) and is curved about the shaft (28).

8. Device according to one of Claims 1 to 7, wherein the drive motor (23) of the sewing machine (18) is controlled dependently of the movement of the manipulator arm (19) in such a way that the stitch length stays constant, regardless of the feeding speed of the manipulator arm (19).

9. Device according to one of Claims 1 to 8, wherein the sewing machine has a thread feed with a stepping motor which produces a corresponding amount of thread for the set stitch length for every cycle of the needle movement.

## Revendications

1. Dispositif pour réaliser des coutures sur des objets, avec un dispositif de maintien (10) pour maintenir bloquées des pièces découpées (12, 14) à assembler entre elles en cousant, et avec un manipulateur (20) qui accomplit des mouvements relatifs, dirigés parallèlement à la ligne de couture à former, entre un bras de manipulateur (19) portant une machine à coudre (18) et le dispositif de maintien (10), la machine à coudre (18) présentant une tête de couture (26) et, comme moyens pour former des points de couture, une plaque de piquage (30) comme contre-appui pour les pièces découpées, un serre-flan (31) pressant ces pièces contre la plaque de piquage, et une aiguille (29) accomplissant des mouvements, formant les points de couture, dirigés transversalement aux pièces découpées,
**caractérisé** en ce que le bras de manipulateur (19) se déplace en continu et le déplacement de la seule tête de couture (26) avec les moyens pour former des points de couture, ou de l'ensemble de la machine à coudre, est commandé de telle sorte que la tête/la machine se déplace, pendant la phase de relevage du mouvement de l'aiguille, parallèlement à la ligne de couture à former par rapport au bras de manipulateur (19) et dans la direction d'avancement de ce dernier, et qu'elle se déplace, pendant la phase d'enfoncement du mouvement de l'aiguille, parallèlement à la ligne de couture à former par rapport au bras de manipulateur (19) et à l'encontre de la direction d'avancement de ce dernier, à la même vitesse, de sorte qu'on obtient un arrêt du mouvement d'avancement de l'aiguille (29) par rapport au dispositif de maintien (10).

2. Dispositif pour réaliser des coutures sur des objets, avec un dispositif de maintien (10) pour maintenir bloquées des pièces découpées (12, 14) à assembler entre elles en cousant, et avec un manipulateur (20) équipé d'un bras de manipulateur (19) qui accomplit des mouvements relatifs, dirigés parallèlement à la ligne de couture à former, entre le dispositif de maintien (10) et une machine à coudre (18) coopérant avec le dispositif de maintien, la machine à coudre (18) présentant une tête de couture (26) et, comme moyens pour former des points de couture, une plaque de piquage (30) comme contre-appui pour les pièces découpées, un serre-flan (31) pressant ces pièces contre la plaque de piquage, et une aiguille (29) accomplissant des mouvements, formant les points de couture, dirigés transversalement aux pièces découpées, **caractérisé** en ce que la machine à coudre (18) peut être déplacée indépendamment du bras de manipulateur (19), le dispositif de maintien (10) est fixé sur le bras de manipulateur (19) et ce dernier est déplacé en continu, et en ce que le déplacement de la machine à coudre (18) ou de la tête de couture (26) est commandé de telle façon que, pendant la phase d'enfoncement du mouvement de l'aiguille, l'ensemble de la machine à coudre (18), ou la seule tête de couture (26) avec les moyens pour former des points de couture, accomplit un mouvement de même vitesse et de même direction que le mouvement du dispositif de maintien (10), de sorte qu'on obtient un arrêt du mouvement relatif de l'aiguille, parallèlement à la ligne de couture à former, par rapport au dispositif de maintien (10), et de telle façon que, pendant la phase de relevage du mouvement de l'aiguille, l'ensemble de la machine à coudre ou la seule tête de couture est ramenée dans sa position initiale.

3. Dispositif selon la revendication 1, **caractérisé** en ce que seule la tête de couture (26) avec les moyens pour former des points de couture se déplace par rapport au carter de machine à coudre, qui est fixement assemblé au bras de manipulateur (19).

4. Dispositif selon l'une quelconque des revendications 1 à 3, **caractérisé** en ce que la machine à coudre (48) peut être déplacée, sur le bras de manipulateur (19), parallèlement à la direction d'avancement par rapport au carter de machine à coudre (18a).

5. Dispositif selon l'une quelconque des revendications 1 à 4, **caractérisé** en ce que la plaque de piquage (30) et le serre-flan (31) sont écartés l'un de l'autre pendant la phase de relevage du mouvement de l'aiguille, et rapprochés l'un contre l'autre, afin de maintenir le matériau à coudre, peu avant le début de la phase d'enfoncement du mouvement de l'aiguille.

6. Dispositif selon l'une quelconque des revendications 1 à 5, **caractérisé** en ce qu'au moins un capteur (37) est prévu sur la tête de couture (26) pour déterminer la présence de matériau à coudre entre le serre-flan (31) et la plaque de piquage (30).

7. Dispositif selon l'une quelconque des revendications 1 à 6, **caractérisé** en ce que l'aiguille (29) est montée en solidarité de rotation sur un bras d'aiguille (27) relié à un arbre (28), et elle est cintrée autour de l'arbre (28).

8. Dispositif selon l'une quelconque des revendications 1 à 7, **caractérisé** en ce que le moteur d'entraînement (23) de la machine à coudre (18) est commandé en fonction du mouvement du bras de manipulateur (19) de telle sorte que la longueur du point de couture reste constante indépendamment de la vitesse d'avancement du bras de manipulateur (19).

9. Dispositif selon l'une quelconque des revendications 1 à 8, **caractérisé** en ce que la machine à coudre présente un dispositif d'avancement du fil avec un moteur pas à pas qui met à disposition, pour chaque cycle du mouvement de l'aiguille, une quantité de fil correspondant à la longueur réglée du point de couture.
